# EUROPÄISCHE PATENTANMELDUNG

(11) **EP 4 621 766 A1**
(43) Veröffentlichungstag der Anmeldung: **24.09.2025**
(21) Anmeldenummer: 25158866.1
(22) Anmeldetag: 19.02.2025
(51) Int. Cl.: G10K 11/16, F01N 1/24

(54) **SCHALLDÄMPFERKULISSE**

(30) Priorität: 18.03.2024 DE 202024101347 U
(71) Anmelder: Wildeboer, Jürgen, 26826 Weener (DE)
(72) Erfinder: Dahms, Arne, 26826 Weener (DE)
(74) Vertreter: Ter Meer Steinmeister & Partner

(57) **Zusammenfassung**

Schalldämpferkulisse mit einem Gehäuse, das mit einem schalldämpfenden Material gefüllt ist und eine Längsseite (10, 12), eine rechtwinklig dazu verlaufende Stirnseite (14, 16) und einen gekrümmten Übergangsabschnitt (26) aufweist, der die Längsseite mit der Stirnseite verbindet, dadurch gekennzeichnet, dass die Krümmung des Übergangsabschnitts (26) in einem zentralen Bereich maximal ist und zu mindestens einer der Längs- und Stirnseiten hin stetig auf null abnimmt.

## Beschreibung

Die Erfindung betrifft eine Schalldämpferkulisse mit einem Gehäuse, das mit einem schalldämpfenden Material gefüllt ist und eine Längsseite, eine rechtwinklig dazu verlaufende Stirnseite, und einen gekrümmtem Übergangsabschnitt aufweist, der die Längsseite mit der Stirnseite verbindet.

Zur Dämpfung der Schallausbreitung in Lüftungsanlagen werden sogenannte Kulissenschalldämpfer eingesetzt. Diese Kulissenschalldämpfer haben ein Dämpfergehäuse, das so in die Lüftungsleitung eingebaut wird, dass es Teil der Lüftungsleitung ist und von der Luft durchströmt wird. In das Dämpfergehäuse sind mehrere parallel und in Abstand zueinander angeordnete Schalldämpferkulissen so eingebaut, dass die Längsseiten der Gehäuse der Schalldämpferkulissen parallel zur Strömungsrichtung verlaufen. Die einander zugewandten Längsseiten zweier benachbarter Schalldämpferkulissen bilden dann jeweils einen Strömungspalt, durch die Luft hindurchströmt. Auf der Anströmseite wird die Luft durch die Stirnseiten der Schalldämpferkulissen in die Strömungsspalte abgelenkt. Schallwellen, die sich parallel zur Luftströmung in der Lüftungsleitung ausbreiten, werden durch die Schalldämpferkulissen in das Innere der Kulissen gebeugt, so dass ein großer Teil der Schallenergie durch das schalldämpfende Material aufgezehrt wird. Je größer die Breite der Schalldämpferkulissen in der Richtung quer zu den Strömungsspalten ist, desto größer ist die schalldämpfende Wirkung, aber desto größer ist auch der Druckverlust, der durch den Strömungswiderstand der Schalldämpferkulissen verursacht wird.

Aufgabe der Erfindung ist es, eine Schalldämpferkulisse zu schaffen, die bei gegebener Schalldämpfungswirkung einen geringeren Druckverlust verursacht.

Diese Aufgabe wird erfindungsgemäß dadurch gelöst, dass die Krümmung des Übergangsabschnitts in einem zentralen Bereich maximal ist und zu mindestens einer der Längs- und Stirnseiten stetig auf null abnimmt.

Messungen haben ergeben, dass der Strömungswiderstand verringert wird, wenn die Kanten der Gehäuse der Schalldämpferkulissen so abgerundet sind, dass die Längsseiten und die Stirnseiten nicht rechtwinklig aufeinanderstoßen, sondern durch einen gekrümmten Übergangsabschnitt miteinander verbunden sind. Eine weitere Verringerung des Druckverlustes lässt sich dadurch erreichen, dass das Krümmungsprofil des Übergangsabschnitts optimiert wird. Als optimal hat sich dabei ein Krümmungsprofil herausgestellt, bei dem die Krümmung nicht konstant ist, wie bei einem Kreisbogen mit gegebenem Radius, sondern in einem zentralen Bereich des Übergangsabschnitts, also in einem Bereich, in dem die Tangente an den Übergangsabschnitt mit der Längsseite und der Stirnseite jeweils einen Winkel von 45° bildet, ein Maximum aufweist und dann nach mindestens einer Seite, also zur Längsseite hin und/oder zur Stirnseite hin, stetig auf null abnimmt.

Wenn man ein Koordinatensystem definiert, dessen x-Achse parallel zur Stirnseite der Schalldämpferkulisse verläuft und dessen y-Achse parallel zur Längsseite verläuft, so lässt sich der Verlauf des Übergangsabschnitts in dem zentralen Bereich und dem an die Stirnseite angrenzenden Bereich durch eine Funktion y = f(x) beschreiben, und die Krümmung des Funktionsgraphen, definiert als der Kehrwert des Krümmungsradius, ist umso größer, je größer die zweite Ableitung der Funktion ist. Wenn die Krümmung zur Stirnseite des Gehäuses hin stetig auf null abnimmt, so bedeutet dies, dass die Funktion y = f(x) an der Stelle x₀, die die Grenze zwischen dem Übergangsabschnitt und der Stirnseite markiert, nicht nur stetig, sondern auch zweimal differenzierbar ist und die zweite Ableitung null hat. Es hat sich gezeigt, dass sich das positiv auf das Strömungsverhalten und damit auf den Strömungswiderstand und den Druckverlust auswirkt.

Entsprechend lässt sich der Verlauf des Übergangsabschnitts in der Zone zwischen dem zentralen Bereich und der Längssseite durch eine Funktion x = g(y) beschreiben. Wenn auch in dieser Zone die Krümmung zur Längsseite hin stetig auf null abnimmt, so bedeutet dies, dass auch die Funktion g(x) an der Stelle y₀, die die Grenze zwischen dem Übergangsabschnitt und der Längsseite markiert, stetig und zweimal differenzierbar ist und die zweite Ableitung null hat. Auch dies wirkt sich positiv auf den Druckverlust aus, wobei es von der in der Lüftungsleitung herrschenden Strömungsgeschwindigkeit abhängt, ob der Verlauf der Krümmung beim Übergang zur Stirnseite oder aber der Verlauf der Krümmung beim Übergang zur Längsseite den größeren Effekt hat.

Vorteilhafte Ausgestaltungen der Erfindung sind in den Unteransprüchen angegeben.

In einer Ausführungsform kann die Funktion, die die Krümmung des Übergangsabschnitts in Abhängigkeit von der Bogenlänge dieses Übergangsabschnitts angibt, auf der gesamten Länge dieses Abschnitts stetig und differenzierbar, vorzugsweise unendlich oft differenzierbar sein. Wahlweise kann die Funktion bezüglich der Winkelhalbierenden des Winkels zwischen Längsseite und Stirnseite achsensymmetrisch sein.

Im Folgenden wird ein Ausführungsbeispiel anhand der Zeichnungen näher erläutert.

Es zeigen:
- Fig. 1: eine Ansicht eines Gehäuses einer Schalldämpferkulisse,
- Fig. 2: einen Schnitt durch ein Wandelement des Gehäuses einer erfindungsgemäßen Schalldämpferkulisse in der Schnittebene II in Fig. 1; und
- Fig. 3: einen vergrößerten Schnitt durch einen Übergangsabschnitt des Wandelements nach Fig. 2 sowie eine Kurve, die die Krümmung dieses Übergangsabschnitts angibt.

In Fig. 1 ist ein Gehäuse einer Schalldämpferkulisse gezeigt, das mehrere Wandelemente aus Blech aufweist, die beispielsweise durch nicht gezeigte Schrauben lösbar miteinander verbunden sind. Das Gehäuse hat insgesamt die Form eines länglichen Quaders mit Längsseiten 10, 12, Stirnseiten 14, 16, einer oberen Wand 18 und einer in Fig. 1 nicht sichtbaren unteren Wand. Im gezeigten Beispiel weisen die Stirnwände 14, 16 sowie die obere Wand 18 und die untere Wand längs verlaufende Sicken 20, 22 auf. In den Längsseiten 10, 12 sind jeweils zwei annähernd quadratische Fenster 24 ausgespart, die je nach gewünschten Schalldämpfungseigenschaften durch Bleche oder durch ein Glasvlies verschlossen werden können. Das Innere des Gehäuses ist bei einer einsatzfähigen Schalldämpferkulisse mit einem schalldämpfenden Material gefüllt, das die Energie von Schallwellen aufzehrt, die durch die Fenster 24 in das Gehäuse eintreten. Die zwischen den Längsseiten 10, 12 und den Stirnseiten 14, 16 des Gehäuses gebildeten Kanten sind abgerundet, d.h. sie werden durch gekrümmte Übergangsabschnitte 26 gebildet.

Die Schalldämpferkulisse wird mit weiteren, parallel dazu angeordneten Schalldämpferkulissen in ein nicht gezeigtes Schalldämpfergehäuse eingebaut, das Teil einer Lüftungsleitung ist und von Luft durchströmt wird. Die Schalldämpferkulissen sind dabei so orientiert, dass sie von der Luft in Richtung des Pfeils A in Fig. 1 angeströmt werden. Die anströmende Luft prallt also auf die Stirnseite 16 des Gehäuses und wird dadurch so abgelenkt, dass sie die Übergangsabschnitte 26 umströmt und in Strömungsspalte eintritt, die zwischen den einander zugewandten Längsseiten der Schalldämpferkulissen gebildet werden. Schallwellen, die sich ebenfalls vorwiegend in der Richtung A in dem Strömungskanal ausbreiten, werden an den Kanten der Schalldämpferkulissen gebeugt und treten durch die Fenster 24 in das Innere der Schalldämpferkulissen ein.

Die durch die Übergangsabschnitte 26 gebildeten Kanten des Gehäuses sind so verrundet, dass der Strömungswiderstand und damit der Druckverlust der durch den Strömungskanal und den Schalldämpfer strömenden Luft minimiert wird.

Fig. 2 zeigt einen Schnitt durch ein Wandelement 28 des in Fig. 1 gezeigten Gehäuses in einer Schnittebene, die rechtwinkelig zu den Längsseiten 10, 12 und der Stirnseite 14 verläuft, deren genereller Verlauf in Fig. 2 durch Geraden angedeutet ist. Das Wandelement 28 bildet die Stirnseite 14 des Gehäuses, die beiden daran angrenzenden Übergangsabschnitte 26, sowie Endabschnitte der daran angrenzenden Längsseiten 10, 12. An den Enden, die die Endabschnitte der Längsseiten 10, 12 bilden, ist das Blech des Wandelements zu Taschen 30 gebogen, in die ein Verschlusselement, z.B. ein Blech oder ein mit Glasvlies bespannter Rahmen, für das angrenzende Fenster 24 eingeschoben werden kann. Im Bereich der Taschen 30 ist das Blech so gebogen, dass es, wenn das Verschlusselement eingeschoben ist, weitgehend spannungsfrei an dem Verschlusselement anliegt und dieses klemmend in Position hält.

In Fig. 3 ist in einem Koordinatensystem, dessen x-Achse parallel zur Stirnseite 14 verläuft und dessen y-Achse parallel zur Längsseite 10 verläuft, eine Kurve 26' dargestellt, die die Querschnittsform eines der Übergangsabschnitte 26 in Fig. 2 angibt. Der Punkt (x₀, y₁) markiert die Grenze zwischen dem Übergangsabschnitt 26 und der Stirnseite 14, und der Punkt (x₁, y₀) markiert die Grenze zwischen dem Übergangsabschnitt 26 und der Längsseite 10. Strichpunktiert ist eine Winkelhalbierende 32 eingezeichnet, die unter einem Winkel vom 45° zu der Stirnseite 14 bzw. der x-Achse und zu der Längsseite 10 bzw. der y-Achse verläuft. Der Teil der Kurve 26', der in Fig. 3 oberhalb und rechts von der Winkelhalbierenden 32 liegt, kann als Graph einer Funktion y = f(x) aufgefasst werden. Die zweite Ableitung dieser Funktion ist ein Maß für die Krümmung der Kurve und hat an dem Punkt (xₘ, yₘ), der auf der Winkelhalbierenden 32 liegt, ein Maximum. Weiter nach rechts, also mit steigenden x-Werten, nimmt die zweite Ableitung stetig ab und erreicht an dem Punkt (x₀, y₁), also an der Grenze zur Stirnseite 14, den Wert null.

Der Teil der Kurve 26' der in Fig. 3 unterhalb und links von der Winkelhalbierenden 32 liegt, kann als Graph einer Funktion x = g(y) aufgefasst werden. Auch die zweite Ableitung dieser Funktion hat an dem Punkt (xₘ, yₘ), der auf der Winkelhalbierenden 32 liegt, ein Maximum und nimmt bis zu dem Punkt (x₁, y₀) stetig auf null ab.

Die Funktionen f(x) und g(y) sind vorzugsweise unendlich oft differenzierbar, so dass sich ein besonders glatter Übergang zwischen dem Übergangsabschnitt 26 und der Stirnseite 14 und der Längsseite 10 ergibt.

Im gezeigten Beispiel ist die Kurve 26' außerdem achsensymmetrisch zu der Winkelhalbierenden 32.

Üblicherweise ist die Krümmung einer Kurve definiert als der Kehrwert des Krümmungsradius. Die so definierte Krümmung ist zwar mit der zweiten Ableitung der Funktion f oder g nicht identisch, ist jedoch eine monoton steigende Funktion dieser zweiten Ableitung, das heißt, je größer die zweite Ableitung ist, desto größer ist auch die Krümmung. In Fig. 3 sind in gleichmäßigen Abständen längs der Kurve 26' einige Krümmungsvektoren k eingezeichnet. Jeder dieser Krümmungsvektoren k steht senkrecht auf der Kurve 26', und seine Länge ist proportional zur Krümmung, also zum Kehrwert des Krümmungsradius. Eine Kurve 34, die die Enden der Krümmungsvektoren k verbindet, gibt den Verlauf der Krümmung als Funktion der Bogenlänge λ längs der Kurve 26' an. Auch diese Kurve 34 zeigt, dass die Krümmung an der Stelle der Winkelhalbierenden 32 maximal ist und zu den Punkten (x₀, y₁) und (x₁, y₀) stetig auf null abnimmt. Auch die Funktion |k(λ)| ist unendlich oft differenzierbar.

Der Übergangsabschnitt 26 zwischen der Stirnseite 14 und der Längsseite 12 (rechts in Fig. 2) ist spiegelbildlich zu dem oben beschriebenen Übergangsabschnitt zwischen der Stirnseite 14 und der Längsseite 10 und hat somit den gleichen Krümmungsverlauf. Auch die Stirnseite 16 in Fig. 1 wird durch ein Wandelement gebildet, das die gleiche Form hat wie das Wandelement 28. Messungen haben gezeigt, dass bei Strömungsgeschwindigkeiten, wie sie üblicherweise in Lüftungsleitungen auftreten, der oben beschriebene Krümmungsverlauf der Übergangsabschnitte 26 zu einem nahezu minimalen Strömungswiderstand führt.

## Patentansprüche

1. Schalldämpferkulisse mit einem Gehäuse, das mit einem schalldämpfenden Material gefüllt ist und eine Längsseite (10, 12), eine rechtwinklig dazu verlaufende Stirnseite (14, 16) und einen gekrümmten Übergangsabschnitt (26) aufweist, der die Längsseite mit der Stirnseite verbindet, **dadurch gekennzeichnet, dass** die Krümmung des Übergangsabschnitts (26) in einem zentralen Bereich maximal ist und zu mindestens einer der Längs- und Stirnseiten hin stetig auf null abnimmt.

2. Schalldämpferkulisse nach Anspruch 1, bei der die Krümmung des Übergangsabschnitts (26) sowohl zu der Längsseite (10) hin als auch zu der Stirnseite (14) hin stetig auf null abnimmt.

3. Schalldämpferkulisse nach Anspruch 1 oder 2, bei der in einem Koordinatensystem, dessen Achsen (x, y) parallel zu der Stirnseite (14) und der Längsseite (10) orientiert sind, die Querschnittsform des Übergangsabschnitts (26) durch eine Funktion der Form y = f(x) oder x = g(y) beschreibbar ist, deren zweite Ableitung stetig ist.

4. Schalldämpferkulisse nach Anspruch 3, bei der die Funktion, die die Querschnittsform des Übergangsabschnitts (26) beschreibt, unendlich oft differenzierbar ist.

5. Schalldämpferkulisse nach einem der vorstehenden Ansprüche, bei der die Krümmung des Übergangsabschnitts (26), definiert als Kehrwert des Krümmungsradius, eine unendlich oft differenzierbare Funktion der Bogenlänge längs des Übergangsabschnitts ist.

6. Schalldämpferkulisse nach einem der vorstehenden Ansprüche, bei der der Übergangsabschnitt (26) symmetrisch zu der Winkelhalbierenden (32) der Stirnseite (14) und der Längsseite (10) ist.
